# FASCICULE DE BREVET EUROPEEN

(11) **EP 3 584 643 B1**
(45) Date de publication et mention de la délivrance du brevet: **11.11.2020**
(21) Numéro de dépôt: 18178458.8
(22) Date de dépôt: 19.06.2018
(51) Int. Cl.: G04B 19/243, G04B 19/253

(54) **DISPOSITIF DE COMMANDE INSTANTANÉE POUR UN AFFICHAGE DE QUANTIÈME D'UNE PIÈCE D'HORLOGERIE**
AUGENBLICKLICH SCHALTENDE STEUERVORRICHTUNG FÜR DATUMSANZEIGE VON UHREN
INSTANTANEOUS COMMAND DEVICE FOR DATE DISPLAY OF TIMEPIECES

(43) Date de publication de la demande: 25.12.2019
(73) Titulaire: Manufacture d'Horlogerie Audemars Piguet SA, 1348 Le Brassus (CH)
(72) Inventeur: REY-MERMET, Gilles, 1347 Le Sentier (CH); GOY, Nicolas, 1347 Le Sentier (CH)
(74) Mandataire: Sammer, Thomas

(56) Documents cités:
- CH-A2- 708 338
- DE-A1- 1 673 663
- DE-B3-102015 011 324

## Description

### Domaine technique de l'invention

La présente invention a pour objet un dispositif de commande instantanée de quantième pour un affichage de quantième d'une pièce d'horlogerie, notamment pour un affichage de quantième d'une montre bracelet mécanique, selon la revendication 1 ainsi qu'un mouvement horloger, respectivement une pièce d'horlogerie comprenant un tel dispositif de commande instantanée de quantième.

### État de l'art antérieur

En général, les affichages de quantième de type changement instantané sont connus en horlogerie. Ces affichages permettent d'éviter les désavantages des affichages de quantième de type changement traînant de quantième qui sont normalement de construction plutôt simple mais ne produisent qu'un changement de quantième plus ou moins lent, donc bien perceptible par l'utilisateur. Cela se manifeste en outre par le fait que la date affichée n'est plus centrée dans le guichet de date pendant plusieurs minutes ou heures, lorsque le disque de quantième se décale. Afin de remédier à ces désavantages, les affichages de quantième de type changement instantané sont équipés d'un mécanisme plus complexe permettant d'effectuer le changement de quantième par une rotation instantanée du disque de quantième, c'est-à-dire par un saut instantané qui se produit normalement chaque jour à minuit.

Ce genre d'affichage de quantième instantané est, en outre, connu du document DE 1 673 663 qui divulgue un mécanisme de quantième instantané comportant un premier mobile portant une came qui est libre en rotation sur une plage angulaire limitée, un levier de commande appliqué par un premier ressort sur ladite came, et un levier d'actionnement entraîné par ledit levier de commande et permettant de faire tourner par l'intermédiaire d'un doigt d'entraînement pas par pas un disque de quantième. Ledit levier d'actionnement est équipé d'un guidage de coulissement dans lequel est logé une goupille montée de manière fixe sur un pont de la pièce d'horlogerie correspondante et le doigt d'entraînement, articulé sur le levier d'actionnement, est précontraint par un deuxième ressort en direction du disque de quantième.

Le brevet allemand DE 10 2015 011 324 décrit un mécanisme similaire à celui divulgué par le document DE 1 673 663 et comportant de même un premier mobile portant une came, mais disposant de plus d'un deuxième mobile sur lequel est fixé une goupille qui, au lieu d'être fixée sur un pont comme dans le mécanisme selon le document DE 1 673 663, est logée de manière excentrique dans un guidage de coulissement d'un levier d'entraînement. Par ailleurs, le mécanisme selon le document DE 10 2015 011 324 combine le levier de commande et le levier d'actionnement du mécanisme selon le document DE 1 673 663 en une pièce dénommée bascule de déclenchement de quantième. Et le guidage de coulissement prévu dans le mécanisme selon le document DE 1 673 663 sur le levier d'actionnement est agencé dans le mécanisme selon le document DE 10 2015 011 324 sur ledit levier d'entraînement. Ce dernier est monté dans ce cas, en supprimant le deuxième ressort précontraignant le doigt d'entraînement du mécanisme selon le document DE 1 673 663, de manière pivotante sur la bascule de déclenchement de quantième afin d'éloigner et de rapprocher le levier d'entraînement du disque de quantième à l'aide dudit guidage de coulissement.

Ce mécanisme permet un affichage de quantième instantané et évite partiellement le problème dont sont affectés également d'autres mécanismes similaires, à savoir qu'une correction manuelle des heures et/ou du quantième à l'aide de la couronne de la pièce d'horlogerie correspondante pendant des « heures interdites de correction manuelle » peut conduire, en fonction des circonstances exactes, à un dysfonctionnement, voire à un endommagement, du mécanisme de quantième. Par contre, il ne résout pas complètement ce problème car une correction manuelle n'est pas possible lors du changement instantané du quantième. De plus, un guidage de la trajectoire du levier d'entraînement du mécanisme selon le document DE 10 2015 011 324 par coulissement, également présent dans le mécanisme selon le document DE 1 673 663, ne semble pas optimal. Par ailleurs, la protection du disque de quantième contre un double saut est toujours problématique dans ces mécanismes, étant donné que l'énergie nécessaire pour réaliser le saut instantané du disque de quantième est libérée dans un laps de temps très court et peut, dans certaines circonstances, provoquer un double saut indésirable. De même, la prise de couple par ce genre de mécanisme sur le mouvement horloger de la pièce d'horlogerie correspondante est toujours délicate, car cette prise de couple devrait être répartie sur une durée maximale, tout en permettant la libération instantanée de l'énergie accumulée, afin de minimiser l'influence sur la performance chronométrique du mouvement horloger.

Il existe alors toujours le besoin de disposer d'un dispositif de commande instantanée de quantième pour les affichages de quantième horloger qui évite les désavantages et problèmes susmentionnés.

### Objectifs de l'invention

Le but de la présente invention est donc de remédier aux inconvénients précités des dispositifs connus et de mettre à disposition un dispositif de commande instantanée de quantième pour les affichages de quantième horlogers qui permet, en outre, de minimiser la prise de couple sur le mouvement horloger de la pièce d'horlogerie correspondante, une protection efficace du disque de quantième contre un double saut, une possibilité de correction manuelle des heures et/ou du quantième à l'aide de la couronne de la pièce d'horlogerie correspondante, en particulier une mise à l'heure en sens anti-horaire et une correction rapide de la date, sans aucune restriction de plage de temps, c'est-à-dire sans des « heures interdites de correction manuelle », et sans risque d'endommagement du dispositif, ainsi qu'une trajectoire optimisée des pièces mobiles lors du fonctionnement du dispositif. Ces objectifs devraient être achevés en garantissant une construction relativement peu encombrante et modulaire qui devrait se prêter également pour des mouvements extra-plats ainsi qu'un fonctionnement fiable du dispositif.

### Solution selon l'invention

A cet effet, la présente invention propose un dispositif de commande instantanée de quantième pour un affichage de quantième horloger du type susmentionné, notamment pour pièce d'horlogerie mécanique, qui se distingue par les caractéristiques énoncées à la revendication 1, ainsi qu'un mouvement horloger, respectivement une pièce d'horlogerie correspondante comportant un tel dispositif. En particulier, dans un dispositif de commande instantanée de quantième selon la présente invention, le mobile de bascule comprend encore un axe de pivotement placé de manière excentrique sur ladite deuxième roue dentée et ladite bascule de déclenchement et d'entraînement est entièrement montée de manière pivotante autour dudit axe de pivotement sur ladite deuxième roue dentée, de sorte à ce que ladite deuxième roue dentée permette de déplacer par rotation ledit axe de pivotement de la bascule de déclenchement et d'entraînement de façon à placer le doigt d'entraînement de la bascule de déclenchement et d'entraînement derrière une dent du disque de quantième juste avant chaque saut instantané ainsi qu'à le placer en périphérie extérieure de la trajectoire des dents du disque de quantième après chaque saut instantané.

Ainsi, le dispositif de quantième instantané selon la présente invention est conçu de façon à permettre un changement instantané de l'indication de date tout en garantissant une faible prise de couple sur le mouvement horloger, du fait de la répartition de la prise de couple sur une durée maximale de la journée ainsi que de la libération instantanée de l'énergie accumulée. De plus, le remplacement du guidage de coulissement selon le brevet DE 10 2015 011 324 par un axe de pivotement placé de manière excentrique sur la deuxième roue dentée du dispositif selon la présente invention, tout en agençant la bascule de déclenchement et d'entraînement sur la deuxième roue dentée au lieu de la placer sur un pont, permet une trajectoire optimisée des différentes parties du dispositif.

Dans une forme d'exécution préférée du dispositif selon la présente invention, le doigt d'entraînement est agencé de manière rétractable par rapport à la bascule de déclenchement et d'entraînement afin de permettre la correction de la date par un moyen de correction rapide de date de la pièce d'horlogerie correspondante. Dans des formes d'exécution particulièrement préférées du dispositif, le doigt d'entraînement est formé soit par une pièce séparée montée de manière pivotante sur la bascule de déclenchement et d'entraînement soit par une pièce flexible montée sur ou formée d'une pièce avec la bascule de déclenchement et d'entraînement.

Dans une autre forme d'exécution préférée du dispositif selon la présente invention, la bascule de déclenchement et d'entraînement comprend un ressort de précontrainte exerçant une force sur le doigt d'entraînement le précontraignant dans sa position normale de fonctionnement en direction des dents situées sur le disque de quantième.

Par ces mesures, on obtient une protection efficace du disque de quantième contre un double saut ainsi que la possibilité d'une correction manuelle des heures et/ou du quantième à l'aide de la couronne ou d'un poussoir de correction de la pièce d'horlogerie correspondante, en particulier une mise à l'heure en sens anti-horaire et une correction rapide de la date, sans aucune restriction de plage de temps et sans risque d'endommagement, ce qui conduit à un fonctionnement particulièrement sûr et fiable de ce genre de dispositif. Par ailleurs, le remplacement du guidage de coulissement selon le brevet DE 10 2015 011 324 par un axe de pivotement placé de manière excentrique sur la deuxième roue dentée du dispositif selon la présente invention, tout en agençant la bascule de déclenchement et d'entraînement sur la deuxième roue dentée au lieu de la placer sur un pont, permet de réaliser une fonction supplémentaire qui consiste à séparer la force de déclenchement et d'entraînement exercée par le ressort de déclenchement et d'entraînement placé sur un pont et la force de précontrainte exercée par le ressort de précontrainte agencé sur la bascule de déclenchement et d'entraînement. Du fait de la présence du guidage de coulissement, cette fonction n'est pas réalisable dans un mécanisme selon le brevet DE 10 2015 011. La force de déclenchement et d'entraînement du ressort de déclenchement et d'entraînement et la force de précontrainte du ressort de précontrainte n'ont pourtant typiquement pas le même seuil, de sorte à ce que la présence du ressort de précontrainte dans le dispositif de commande selon la présente invention a l'avantage supplémentaire de permettre un confort d'utilisation amélioré, ainsi qu'il sera plus clairement explicité par la suite.

Dans d'autres formes d'exécution préférées du dispositif selon la présente invention, le premier mobile et/ou le deuxième mobile du dispositif peuvent être l'objet d'agencements alternatifs, plus spécifiquement en utilisant un moyen de débrayage unidirectionnel agencé, soit sur la première roue dentée, soit entre la première roue dentée et la came. Cela offre une solution particulièrement avantageuse aussi bien du point de vue du montage de la came sur la première roue dentée du premier mobile, que du mouvement relatif entre ces pièces.

D'autres caractéristiques, ainsi que les avantages correspondants, ressortiront des revendications dépendantes ainsi que de la description exposant ci-après l'invention plus en détail.

### Brève description des dessins

Les dessins annexés représentent schématiquement et à titre d'exemple plusieurs formes d'exécution de l'invention.
La figure la montre une vue en perspective schématique d'un dispositif de commande instantanée de quantième pour un affichage de quantième d'une pièce d'horlogerie selon la présente invention; la figure 1b est une vue en plan de dessus du dispositif illustré à la figure la; la figure 1c montre une coupe à travers le dispositif le long de la ligne I-I figurant dans la figure 1b.
Les figures 2a à 2c représentent, de façon schématique, une vue en perspective, une vue en plan de dessus, et une coupe à travers le dispositif le long de la ligne II-II figurant dans la figure 2b d'une première forme d'exécution du premier mobile d'un dispositif de commande instantanée de quantième selon la présente invention; les figures 2d à 2f représentent, de façon schématique, une vue en perspective, une vue en plan de dessus, et une coupe à travers le dispositif le long de la ligne III-III figurant dans la figure 2e d'une deuxième forme d'exécution du premier mobile d'un dispositif de commande instantanée selon la présente invention; les figures 2g à 2i représentent, de façon schématique, une vue en perspective, une vue en plan de dessus, et une coupe à travers le dispositif le long de la ligne IV-IV figurant dans la figure 2h d'une troisième forme d'exécution du premier mobile d'un dispositif de commande instantanée selon la présente invention; les figures 2j à 2l représentent, de façon schématique, une vue en perspective, une vue en plan de dessus, et une coupe à travers le dispositif le long de la ligne V-V figurant dans la figure 2k d'une quatrième forme d'exécution du premier mobile d'un dispositif de commande instantanée selon la présente invention, quelques parties étant illustrées dans ces figures en transparence.
Les figures 3a à 3c représentent une vue en perspective schématique, une vue en plan de dessus, et une coupe à travers le dispositif le long de la ligne VI-VI figurant dans la figure 3b d'une première forme d'exécution du deuxième mobile d'un dispositif de commande instantanée de quantième selon la présente invention, quelques parties étant illustrées dans ces figures en transparence pour une meilleure compréhension; les figures 3d à 3f représentent une vue en perspective schématique, une vue en plan de dessus, et une coupe à travers le dispositif le long de la ligne VII-VII figurant dans la figure 3e d'une deuxième forme d'exécution du deuxième mobile d'un dispositif de commande instantanée selon la présente invention, quelques parties étant de même illustrées dans ces figures en transparence pour une meilleure compréhension; les figures 3g à 3i représentent une vue en perspective schématique, une vue en plan de dessus, et une coupe à travers le dispositif le long de la ligne VIII-VIII figurant dans la figure 3h d'une troisième forme d'exécution du deuxième mobile d'un dispositif de commande instantanée selon la présente invention, quelques parties étant de même illustrées dans ces figures en transparence pour une meilleure compréhension; les figures 3j et 3k montrent une vue en perspective schématique et une vue en plan de dessus de la bascule de déclenchement et d'entraînement de la troisième forme d'exécution du deuxième mobile d'un dispositif de commande instantanée selon la présente invention.
Les figures 4a à 4g montrent de façon schématique et à titre d'exemple, par des vues de dessus similaires à la figure 1b mais n'illustrant que partiellement le disque de quantième, sept étapes lors du fonctionnement d'un dispositif de commande instantanée selon la présente invention, à savoir différentes positions lorsque le ressort de déclenchement et d'entraînement du dispositif est chargé et la position juste avant le changement instantané du disque de quantième.

### Description détaillée de l'invention

L'invention sera maintenant décrite en détail en référence aux dessins annexés illustrant à titre d'exemple plusieurs formes d'exécution de l'invention.

Un dispositif de commande instantanée de quantième selon la présente invention est destiné à être intégré dans une pièce d'horlogerie équipée d'un affichage de quantième, notamment dans une montre bracelet dotée d'un mouvement horloger mécanique. Le dispositif peut également être utilisé dans une pièce d'horlogerie dotée d'un mouvement horloger d'un autre type, par exemple d'un mouvement quartz, de sorte que les explications suivantes s'appliquent indifféremment à tous ces cas.

Tel que cela est illustré schématiquement et à titre d'exemple à la vue en perspective de la figure la, à la vue en plan de dessus de la figure 1b et dans la coupe de la figure 1c, le dispositif de commande instantanée de quantième pour un affichage de quantième selon la présente invention comporte un disque de quantième 1, un train d'engrenage 2 formant une liaison cinématique entre le dispositif de commande instantanée et un mouvement horloger de base de la pièce d'horlogerie correspondante, un premier mobile 3, le mobile de came, un deuxième mobile 4, le mobile de bascule, une bascule de déclenchement et d'entraînement 4.3, un ressort de déclenchement et d'entraînement 5, et un moyen de maintien 6. En général, ces composants peuvent être montés sur un pont ou un bâti du mouvement horloger de base de la pièce d'horlogerie correspondante soit, en cas de construction modulaire, sur un pont ou un bâti d'un module de quantième instantané qui peut ensuite être placé en bloc sur le mouvement horloger de base. Étant donné que la structure et le fonctionnement du dispositif sont identiques dans les deux cas, les explications suivantes s'appliquent indifféremment également à ces cas de figure.

Afin de décrire plus en détail chacun de ces composants, on peut d'abord noter que, si bien que l'horloger parle typiquement de disque de quantième 1, ce dernier est typiquement réalisé par un anneau sur lequel sont inscrit les quantièmes de 1 à 31 et qui est muni sur sa périphérie intérieure d'une denture comportant un nombre adéquat de dents, normalement 31 dents. De préférence, ces dents sont, dans le dispositif de commande selon la présente invention, réalisées par des dents de scie plus ou moins asymétriques. Le train d'engrenage 2 qui forme la liaison cinématique entre le dispositif de commande instantanée et le mouvement horloger de base de la pièce d'horlogerie correspondante peut par exemple consister, tel que visible à titre d'exemple aux figures la et 1b, en un premier pignon intermédiaire 2.1 entraîné par une roue des heures, représentée aux figures 1a et 1b au centre du disque de quantième 1, et en un deuxième pignon intermédiaire 2.2 se trouvant en engrenage avec le premier pignon intermédiaire 2.1. La roue des heures tourne dans le sens horaire à la vitesse de deux tours par jour, de sorte que le premier pignon intermédiaire 2.1 tourne dans le sens anti-horaire et le deuxième pignon intermédiaire 2.2 tourne dans le sens horaire, tel qu'indiqué symboliquement par des flèches à la figure 1b. Les premier et deuxième pignons intermédiaires 2.1, 2.2 ont par ailleurs une fonction de réduction de vitesse de sorte que les premier et deuxième mobiles 3, 4 tournent à la vitesse d'un tour par jour.

Le premier mobile 3, le mobile de came, comprend une première roue dentée 3.1 entraînée par ledit train d'engrenage 2 à la vitesse d'un tour par jour et une came 3.2 montée de manière libre en rotation, sur une plage angulaire limitée et/ou dans un sens de rotation unique, sur ladite première roue dentée 3.1 ainsi que temporairement couplée en rotation à ladite première roue dentée 3.1, de manière à ce que la came 3.2 est entraînée par la première roue dentée 3.1, du fait de sa liberté rotative dans une plage angulaire limitée et/ou dans un sens de rotation unique, de manière discontinue à la vitesse d'un tour par jour. Tel qu'indiqué également symboliquement par une flèche à la figure 1b, la première roue dentée 3.1 et donc la came tournent normalement en sens anti-horaire.

Les jeux de figures 2a à 2c, 2d à 2f, 2g à 2i et 2j à 2l représentent, chaque fois par une vue en perspective, une vue en plan de dessus et une coupe transversale, quatre formes d'exécution différentes du premier mobile d'un dispositif de commande instantanée de quantième selon la présente invention. Dans la première forme d'exécution du premier mobile, illustrée au jeu de figures 2a à 2c, la came 3.2 est montée de manière libre en rotation, sur une plage angulaire limitée, sur ladite première roue dentée 3.1 ainsi que temporairement couplée en rotation à ladite première roue dentée 3.1 par l'intermédiaire d'une rainure de guidage 3.1.1 sensiblement en forme d'un demi-arc de cercle agencée sur la première roue dentée 3.1 ainsi que d'une goupille 3.2.1 fixée sur la came et logée dans ladite rainure de guidage 3.1.1, ou inversement. De plus, ladite came 3.2 est montée de manière rotative sur ladite première roue dentée 3.1 autour d'un axe de rotation excentrique 3.1.2 par rapport à l'axe de rotation de la première roue dentée 3.1, ladite rainure de guidage 3.1.1 sensiblement en forme d'un demi-arc de cercle étant par ailleurs également centrée autour dudit axe de rotation excentrique 3.1.2. Ainsi, lorsque la première roue dentée 3.1 est entraînée en sens anti-horaire et l'extrémité située en sens horaire de la rainure de guidage 3.1.1 bute contre la goupille 3.2.1, la came 3.2 est entraînée en sens anti-horaire par la première roue dentée 3.1, c'est-à-dire qu'elle est temporairement couplée en rotation à la première roue dentée 3.1, tandis qu'elle peut tourner librement, notamment dans le sens anti-horaire, sur une plage angulaire limitée par la rainure de guidage 3.1.1 en forme d'un demi-arc de cercle, donc sur une plage angulaire d'environ 180 °. Les fonctions de cette structure deviendront plus claires lors de la suite de la description, notamment lorsque le fonctionnement du dispositif sera décrit.

Dans la deuxième forme d'exécution du premier mobile, illustrée au jeu de figures 2d à 2f, la came 3.2 est montée de manière libre en rotation, sur une plage angulaire limitée, sur ladite première roue dentée 3.1 ainsi que temporairement couplée en rotation à ladite première roue dentée 3.1 par l'intermédiaire d'une rainure de guidage 3.1.4.1 sensiblement en forme d'un secteur d'arc de cercle agencée sur la première roue dentée 3.1, ce secteur ayant de préférence une étendue angulaire située dans la plage allant de 25 ° à 65 °, ainsi que d'une goupille 3.2.1 fixée sur la came et logée dans ladite rainure de guidage 3.1.4.1, ou inversement. De plus, la première roue dentée 3.1 est séparée en deux pièces, à savoir en un anneau 3.1.3 de la première roue dentée entraînée en sens anti-horaire par ledit train d'engrenage 2 et en un disque 3.1.4 de la première roue dentée. Le disque 3.1.4 comporte ladite rainure de guidage 3.1.4.1 et est logé à l'intérieur de l'anneau 3.1.3 de manière librement rotative, mais cinématiquement lié à l'anneau 3.1.3 par un moyen de débrayage unidirectionnel agencé sur ces deux pièces 3.1.3, 3.1.4 de la première roue dentée 3.1. Notamment, l'anneau 3.1.3 comprend un crochet 3.1.3.1 du moyen de débrayage unidirectionnel et le disque 3.1.4 comprend une épaule d'entraînement 3.1.4.2 correspondant du moyen de débrayage unidirectionnel, de sorte à ce que l'entraînement de l'anneau 3.1.3 dans le sens anti-horaire provoque également l'entraînement du disque 3.1.4 de la première roue dentée 3.1 dès que le crochet 3.1.3.1 de l'anneau 3.1.3 entre en contact avec l'épaule d'entraînement 3.1.4.2 du disque 3.1.4. Un entraînement de l'anneau 3.1.3, c'est-à-dire de la première roue dentée 3.1, dans le sens horaire provoque un débrayage du moyen de débrayage unidirectionnel, de sorte que le disque 3.1.4 n'est pas entraîné dans ce cas. Dans cette forme d'exécution, la came 3.2 est montée de manière rotative sur ladite première roue dentée 3.1 coaxialement par rapport à l'axe de rotation de la première roue dentée 3.1. Ainsi, lorsque la première roue dentée 3.1 est entraînée en sens anti-horaire et l'extrémité située en sens horaire de la rainure de guidage 3.1.4.1 bute contre la goupille 3.2.1, la came 3.2 est entraînée en sens anti-horaire par la première roue dentée 3.1, c'est-à-dire qu'elle est temporairement couplée en rotation à la première roue dentée 3.1, tandis qu'elle peut tourner librement, notamment dans le sens anti-horaire, sur une plage angulaire limitée par la rainure de guidage 3.1.4.1 en forme d'un secteur d'arc de cercle, donc sur une plage angulaire allant d'environ 25 ° à 65 °. Sans prendre en compte les autres parties du dispositif, la came 3.2 pourrait même tourner, dans le sens anti-horaire et du fait de la présence du moyen de débrayage unidirectionnel, complètement librement par rapport à l'anneau 3.1.3, mais entraîne le disque 3.1.4 lorsque la rotation relative entre la came 3.2 et le disque 3.1.4 dépasse la plage angulaire limitée par la rainure de guidage 3.1.4.1 sur le disque 3.1.4. Dans ce cas, du fait du débrayage du moyen de débrayage unidirectionnel, la rotation du disque 3.1.4 dans le sens anti-horaire ne provoque pas de rotation de l'anneau 3.1.3.

Dans la troisième forme d'exécution du premier mobile, illustrée au jeu de figures 2g à 2i ainsi qu'aux figures la à 1c, la came 3.2 est montée de manière libre en rotation, dans un sens de rotation unique, sur ladite première roue dentée 3.1 ainsi que temporairement couplée en rotation à ladite première roue dentée 3.1 par l'intermédiaire d'un moyen de débrayage unidirectionnel 3.1.5, 3.2.2 agencé entre la première roue dentée 3.1 et la came 3.2. À cet effet, la première roue dentée 3.1 comprend une épaule d'entraînement 3.1.5 du moyen de débrayage unidirectionnel et la came 3.2 comprend un crochet 3.2.2 correspondant du moyen de débrayage unidirectionnel, de sorte à ce que l'entraînement de la première roue dentée 3.1 dans le sens anti-horaire provoque également l'entraînement de la came 3.2 dès que l'épaule d'entraînement 3.1.5 de la première roue dentée 3.1 entre en contact avec le crochet 3.2.2 de la came 3.2, tandis qu'un entraînement de la première roue dentée 3.1 dans le sens horaire provoque un débrayage du moyen de débrayage unidirectionnel, de sorte que la came 3.2 n'est pas entraînée dans ce sens de rotation. Dans cette forme d'exécution également, la came 3.2 est montée de manière rotative sur ladite première roue dentée 3.1 coaxialement par rapport à l'axe de rotation de la première roue dentée 3.1. Ainsi, lorsque la première roue dentée 3.1 est entraînée en sens anti-horaire, la came 3.2 est entraînée en sens anti-horaire par la première roue dentée 3.1, c'est-à-dire qu'elle est temporairement couplée en rotation à la première roue dentée 3.1, dès que l'épaule d'entraînement 3.1.5 de la première roue dentée 3.1 entre en contact avec le crochet 3.2.2 de la came 3.2 et la came 3.2 peut tourner librement, sans considérer les autres parties du dispositif, dans le sens anti-horaire, cela également du fait du débrayage du moyen de débrayage unidirectionnel 3.1.5, 3.2.2.

Dans la quatrième forme d'exécution du premier mobile, illustrée au jeu de figures 2j à 2l, la came 3.2 est également montée de manière libre en rotation, dans un sens de rotation unique, sur ladite première roue dentée 3.1 ainsi que temporairement couplée en rotation à ladite première roue dentée 3.1 par l'intermédiaire d'un moyen de débrayage unidirectionnel 3.1.5, 3.2.2 agencé entre la première roue dentée 3.1 et la came 3.2. Cette forme d'exécution possède alors le même principe de construction que la troisième forme d'exécution du premier mobile, mais en disposant d'une hauteur minimale est spécifiquement adaptée à l'intégration dans des mouvements extra-plats, tel que visible notamment sur la figure 2l.

Le deuxième mobile 4, le mobile de bascule, comprend une deuxième roue dentée 4.1 entraînée par l'intermédiaire de ladite première roue dentée 3.1 à la vitesse d'un tour par jour. Le sens de rotation de la deuxième roue dentée 4.1 du deuxième mobile 4 est, tel qu'indiqué symboliquement par une flèche à la figure 1b, opposé à celui de ladite première roue dentée 3.1 du premier mobile 3. De préférence, la deuxième roue dentée 4.1 est entraînée directement par la première roue dentée 3.1, mais il est évidemment possible de prévoir des roues intermédiaires assurant un lien cinématique adapté entre la première roue dentée 3.1 et la deuxième roue dentée 4.1.

La bascule de déclenchement et d'entraînement 4.3 porte un palpeur 4.4 s'appuyant sur ladite came 3.2 montée sur la première roue dentée 3.1 du premier mobile 3 et servant de doigt de déclenchement ainsi qu'à donner l'orientation angulaire de la bascule de déclenchement et d'entraînement 4.3 par rapport aux autres pièces du dispositif. Ladite bascule de déclenchement et d'entraînement 4.3 porte encore un doigt d'entraînement 4.5 qui peut venir en prise avec les dents 1.1 situées sur le disque de quantième 1 afin d'entraîner ce dernier pas par pas. De plus, ladite bascule de déclenchement et d'entraînement 4.3 porte un moyen d'accroché 4.7, par exemple une goupille, sur lequel s'appuie le ressort de déclenchement et d'entraînement 5.

Le ressort de déclenchement et d'entraînement 5 est monté sur un pont ou le bâti de la pièce d'horlogerie correspondante, voire d'un module de quantième instantané, et exerce sur ledit moyen d'accroché 4.7 de la bascule de déclenchement et d'entraînement 4.3 une force de précontrainte apte à plaquer le palpeur 4.4 contre la came 3.2 du premier mobile 3. Le ressort de déclenchement et d'entraînement 5 stocke suffisamment d'énergie pour assurer un saut instantané du disque de quantième 1.

Le moyen de maintien 6, indiqué que symboliquement à la figure 1b et réalisé par exemple par un sautoir ou tout autre moyen élastique adéquat, permet d'assurer la position angulaire du disque de quantième 1 entre deux sauts instantanés. La force d'appui exercée par le moyen de maintien 6 est choisie de sorte à ce que le disque de quantième 1 ne puisse pas sauter sous l'effet d'un choc extérieur, mais permettant toutefois un et un seul saut instantané du disque de quantième 1 sous l'effet dudit doigt d'entraînement 4.5 ainsi que d'une éventuelle correction rapide de la date. L'élasticité du doigt d'entraînement 4.5 de la bascule de déclenchement et d'entraînement 4.3 est une sécurité optionnelle.

Le dispositif de commande instantanée selon la présente invention se distingue, en particulier, du fait que le mobile de bascule 4 comprend encore un axe de pivotement 4.2 placé de manière excentrique sur ladite deuxième roue dentée 4.1. Ladite bascule de déclenchement et d'entraînement 4.3 est entièrement montée de manière pivotante autour de cet axe de pivotement 4.2 sur ladite deuxième roue dentée 4.1, de sorte à ce que ladite deuxième roue dentée 4.1 permet de déplacer par rotation ledit axe de pivotement 4.2 de la bascule de déclenchement et d'entraînement 4.3 de façon à placer le doigt d'entraînement 4.5 de la bascule de déclenchement et d'entraînement 4.3 derrière une dent 1.1 du disque de quantième 1 juste avant chaque saut instantané ainsi qu'à le placer en périphérie extérieure de la trajectoire des dents 1.1 du disque de quantième 1 après chaque saut instantané. Simultanément, la coopération entre la première roue dentée 3.1, la came 3.2 montée sur ladite première roue dentée 3.1 et le palpeur 4.4 de la bascule de déclenchement et d'entraînement 4.3 permet de tendre le ressort de déclenchement et d'entraînement 5 lorsque la bascule de déclenchement et d'entraînement 4.3 est éloignée, respectivement son doigt d'entraînement 4.5 est placé en dehors de la trajectoire des dents 1.1 du disque de quantième 1 ainsi que de libérer de façon instantanée l'énergie accumulée par le ressort de déclenchement et d'entraînement 5 lorsque la bascule de déclenchement et d'entraînement 4.3 est rapprochée, respectivement son doigt d'entraînement 4.5 est momentanément placé derrière une dent 1.1 du disque de quantième 1 afin de provoquer une commutation de la position du disque de quantième 1 par un saut instantané.

De préférence, ce doigt d'entraînement 4.5 est agencé de manière rétractable par rapport à la bascule de déclenchement et d'entraînement 4.3 afin de permettre la correction de la date par un moyen de correction rapide de date de la pièce d'horlogerie correspondante. À cet effet, le doigt d'entraînement 4.5 peut être formé par une pièce séparée montée de manière pivotante sur la bascule de déclenchement et d'entraînement 4.3, tel qu'illustré schématiquement et à titre d'exemple aux figures la et 1b, 3a et 3b ainsi que 3d et 3e. Alternativement, le doigt d'entraînement 4.5 peut être formé par une pièce flexible montée sur ou formée d'une pièce avec la bascule de déclenchement et d'entraînement 4.3, tel qu'illustré schématiquement et à titre d'exemple aux figures 3g et 3h ainsi que 3j et 3k. En tout cas, le doigt d'entraînement 4.5 peut être équipé d'une butée coopérant avec une épaule de limitation agencée sur la bascule de déclenchement et d'entraînement 4.3 de manière à limiter le pivotement du doigt d'entraînement 4.5 à une plage angulaire souhaitée, tel que visible également aux figures la et 1b, 3a et 3b, 3d et 3e ainsi que 3g et 3h.

Par ailleurs, tel qu'illustré également à titre d'exemple aux figures 1a et 1b ainsi que 3a à 3c qui montrent une première forme d'exécution préférée de la bascule de déclenchement et d'entraînement 4.3, cette bascule 4.3 comprend, de manière particulièrement préférée et avantageuse, un ressort de précontrainte 4.6 exerçant une force de précontrainte sur le doigt d'entraînement 4.5 qui le précontraint en direction des dents 1.1 situées sur le disque de quantième 1. La force de précontrainte du ressort de précontrainte 4.6 sur la bascule de déclenchement et d'entraînement 4.3 est choisie de manière à pouvoir sécuriser, en coopération avec le moyen de maintien 6, la position angulaire du disque de quantième 1 juste après chaque saut instantané, afin d'éviter tout déplacement inopiné du disque de quantième 1, tel que cela deviendra plus clair dans la suite de la description. Dans cette forme d'exécution de la bascule de déclenchement et d'entraînement 4.3, le palpeur 4.4 situé sur la bascule de déclenchement et d'entraînement 4.3 est encore équipé d'une roulette 4.4.1 montée fou en rotation sur l'extrémité libre dudit palpeur 4.4 afin de réduire le frottement entre le palpeur 4.4 de la bascule 4.3 et la came 3.2 du premier mobile 3.

Les figures 3d et 3f montrent une deuxième forme d'exécution de la bascule de déclenchement et d'entraînement 4.3 qui n'est pas équipée de roulette sur le palpeur 4.4, mais qui dispose d'une hauteur minimale et est alors spécifiquement adaptée à l'intégration dans des mouvements extra-plats, tel que visible notamment sur la figure 3f.

Les figures 3g et 3k montrent une troisième forme d'exécution de la bascule de déclenchement et d'entraînement 4.3 qui est équipée d'un doigt d'entraînement 4.5 formé d'une pièce avec la bascule 4.3. Pour usiner cette variante monobloc, les différentes parties de la bascule de déclenchement et d'entraînement 4.3 ne peuvent être physiquement en contact. Dans cette conception, il n'y a donc pas de précontrainte qui plaque le doigt d'entraînement 4.5 contre l'épaule de limitation agencée sur la bascule de déclenchement et d'entraînement 4.3 . Le doigt rejoint cette épaule de limitation uniquement pendant le saut, sous l'effet de la force à fournir pour déplacer le disque de quantième. De même, cette forme d'exécution est spécifiquement adaptée à l'intégration dans des mouvements extra-plats.

Les composants décrits ci-dessus des diverses formes d'exécution d'un dispositif de commande instantanée de quantième selon la présente invention peuvent être fabriqués par des moyens traditionnels, tel que le fraisage, le découpage, l'étampage, le décolletage, et/ou des procédés électrochimiques, mais ils peuvent également être fabriqués à l'aide de matériaux et de procédés non-traditionnels comme le silicium, usiné par procédé Deep Reactive Ion Etching (DRIE), le nickel usiné par électroformage, par exemple en utilisant le procédé UV-Liga, ou par impression 3D.

Au vue de la description détaillée figurant ci-dessus de la structure des composants des diverses formes d'exécution d'un dispositif de commande instantanée de quantième selon la présente invention, le fonctionnement du dispositif est aisément compréhensible à l'aide des figures 4a à 4g qui montrent, de façon schématique et par des vues de dessus similaires à la figure 1b mais n'illustrant que partiellement le disque de quantième 1, sept étapes lors du fonctionnement d'un tel dispositif.

En effet, lors du fonctionnement normal d'une pièce d'horlogerie comprenant un tel dispositif de commande instantanée de quantième, la roue des heures du mouvement horloger de base de cette pièce d'horlogerie entraîne le train d'engrenage 2 qui à son tour fait tourner la première roue dentée 3.1 à la vitesse d'un tour par jour dans le sens anti-horaire. La came 3.2, montée sur la première roue dentée 3.1 et du fait de sa liberté rotative dans une plage angulaire limitée et/ou dans un sens de rotation unique, est alors entraînée, selon les explications figurant ci-dessus par rapport aux différentes formes d'exécution du premier mobile 3, de manière discontinue à la vitesse d'un tour par jour dans le sens anti-horaire. La bascule de déclenchement et d'entraînement 4.3, dont le palpeur 4.4 est appliqué contre la surface périphérique en colimaçon de la came 3.2, tend alors le ressort de déclenchement et d'entraînement 5. Simultanément, la première roue dentée 3.1 fait tourner la deuxième roue dentée 4.1 du deuxième mobile 4 à la vitesse d'un tour par jour dans le sens horaire, de sorte à déplacer par rotation ledit axe de pivotement 4.2 de la bascule de déclenchement et d'entraînement 4.3 et ainsi à placer le doigt d'entraînement 4.5 de la bascule de déclenchement et d'entraînement 4.3 derrière une dent du disque de quantième 1 juste avant chaque saut instantané et à le placer en périphérie extérieure de la trajectoire des dents du disque de quantième 1 après chaque saut instantané. Un saut instantané du disque de quantième 1 se produit lorsque le palpeur 4.4 de la bascule de déclenchement et d'entraînement 4.3 arrive sur le flanc raide, voire presque radial, de la came 3.2 et, à l'aide de l'énergie accumulée par le ressort de déclenchement et d'entraînement 5 suffisante pour assurer un saut instantané du disque de quantième 1, fait avancer la came 3.2 de manière instantanée dans le sens anti-horaire. La came 3.2 se trouve alors et reste temporairement dans une position angulaire avancée par rapport à la première roue dentée 3.1, ce qui est possible grâce à la rainure de guidage 3.1.1, 3.1.4.1 et/ou grâce au moyen de débrayage unidirectionnel agencé sur les deux pièces 3.1.3, 3.1.4 de la première roue dentée 3.1, respectivement entre la première roue dentée 3.1 et la came 3.2 du premier mobile 3. L'entraînement en continu par la roue des heures et le train d'engrenage 2 provoque ensuite l'avancement de la première roue dentée 3.1 jusqu'à ce que la came 3.2 soit de nouveau couplée temporairement en rotation avec cette première roue dentée 3.1, de manière à ce que le cycle recommence.

Cette séquence de mouvement est illustrée schématiquement aux figures 4a à 4f qui montrent différentes positions successives des composants du dispositif de commande instantanée lorsque la coopération entre la came 3.2 et la bascule de déclenchement et d'entraînement 4.3 tend le ressort de déclenchement et d'entraînement 5 ainsi qu'à la figure 4g qui montre la position des composants juste avant le saut instantané du disque de quantième 1. En particulier, il ressort des figures 4a à 4f, dont la figure 4a montre la position des composants juste après le saut instantané du disque de quantième 1, que la rotation dudit axe de pivotement 4.2 excentrique de la bascule de déclenchement et d'entraînement 4.3 permet de placer le doigt d'entraînement 4.5 de la bascule de déclenchement et d'entraînement 4.3 derrière une dent du disque de quantième 1 juste avant chaque saut instantané et de le placer en périphérie extérieure de la trajectoire des dents du disque de quantième 1 quelque temps après chaque saut instantané. En effet, le doigt d'entraînement 4.5 reste, tout en étant amené en arrière, entre deux dents 1.1 du disque de quantième 1 lors des étapes de fonctionnement du dispositif illustrées aux figures 4a à 4c, s'éloigne ensuite progressivement des dents, respectivement du disque de quantième 1, tel que visible sur les figures 4d et 4e, pour ensuite se positionner derrière la prochaine dent 1.1 du disque de quantième 1 qui servira pour sa prochaine commutation instantanée, tel que visible sur les figures 4f et 4g. Il reste à noter dans ce contexte que le fait que le doigt d'entraînement 4.5 reste temporairement entre deux dents du disque de quantième 1 suite à chaque saut instantané produit un avantage supplémentaire d'un dispositif de commande instantanée selon la présente invention. En effet, le ressort de précontrainte 4.6, dont la fonction primaire est d'exercer une force de précontrainte sur le doigt d'entraînement 4.5 pour le précontraindre en direction des dents 1.1 situées sur le disque de quantième 1, peut ainsi également être doté de la fonction secondaire de sécuriser, en coopération avec le moyen de maintien 6, la position angulaire du disque de quantième 1 juste après chaque saut instantané, afin d'éviter tout déplacement inopiné du disque de quantième 1, notamment afin d'éviter tout double saut inopiné. Comme mentionné ci-haut, la force de précontrainte de ce ressort de précontrainte 4.6 sur la bascule de déclenchement et d'entraînement 4.3 est dans ce cas choisie de manière correspondante, en outre en fonction de l'agencement du moyen de maintien 6.

Lorsque l'utilisateur d'une pièce d'horlogerie comprenant un tel dispositif de commande instantanée de quantième effectue une mise à l'heure par correction en arrière, c'est-à-dire qu'il tourne la couronne de correction de la pièce d'horlogerie correspondante se trouvant en position de mise à l'heure en sens arrière, la roue des heures, le train d'engrenage 2, la première roue dentée 3.1 ainsi que la deuxième roue dentée 4.1 sont entraînés dans le sens de rotation opposé par rapport à ce qui est indiqué symboliquement par des flèches à la figure 1b. Cela ne fait pourtant que corriger l'heure, mais ne produit aucune influence sur le disque de quantième 1. En effet, tel qu'expliqué plus en détail ci-dessus lors de la description de la structure des quatre formes d'exécution du premier mobile 3, l'agencement du premier mobile 3 garantit que, lors de la rotation en sens arrière des premier et deuxième mobiles 3, 4, le doigt d'entraînement 4.5 ne touche à aucun moment une dent 1.1 du disque de quantième 1. Dans la première forme d'exécution du premier mobile 3, cela est possible grâce à la rainure de guidage 3.1.1 sensiblement en forme d'un demi-arc de cercle et l'axe de rotation excentrique 3.1.2 sur la première roue dentée 3.1 ainsi que grâce à la forme correspondante de la surface périphérique de la came 3.2 qui ont pour effet que la coopération entre la came 3.2 et la bascule de déclenchement et d'entraînement 4.3 lors d'une correction en arrière produit une trajectoire du doigt d'entraînement 4.5 qui reste hors contact avec les dents 1.1 du disque de quantième 1. Dans les autres formes d'exécution du premier mobile 3, cela est possible grâce au moyen de débrayage unidirectionnel agencé soit sur la première roue dentée 3.1 soit entre la première roue dentée 3.1 et la came 3.2. En effet, une correction en arrière produit dans ces formes d'exécution du premier mobile 3 simplement un débrayage du moyen de débrayage unidirectionnel, de sorte à ce que la came 3.2 n'est pas entraînée et qu'une rotation de la bascule de déclenchement et d'entraînement 4.3 lors d'une correction en arrière produit une trajectoire du doigt d'entraînement 4.5 qui reste hors contact avec les dents 1.1 du disque de quantième 1. Par ailleurs, la came 3.2 dispose dans la première forme d'exécution du premier mobile 3 d'une pente moins marquée sur sa partie formant la chute de la came afin de permettre au palpeur 4.4 de la bascule de déclenchement et d'entraînement 4.3 de remonter cette pente lors d'une correction en arrière qui provoque un armage du ressort de déclenchement et d'entraînement 5. Dans les autres formes d'exécution du premier mobile 3, la partie formant la chute de la came peut avoir une pente plus marquée car le débrayage du moyen de débrayage unidirectionnel évite un armage du ressort de déclenchement et d'entraînement 5 lors d'une correction en arrière, ce qui résulte en même temps en un secteur de charge plus long sur la came 3.2, donc en une meilleure répartition de la prise de couple.

Enfin, lorsque l'utilisateur d'une pièce d'horlogerie comprenant un tel dispositif de commande instantanée effectue une correction rapide de la date, c'est-à-dire qu'il tourne la couronne de correction de la pièce d'horlogerie correspondante se trouvant en position de correction rapide de quantième en sens normal, un rouage de correction non indiqué aux figures agit directement sur le disque de quantième 1 et produit sa rotation en sens horaire. Cela n'a pourtant aucune influence sur le dispositif de commande instantanée selon la présente invention, car, d'une part, le doigt d'entraînement 4.5 de la bascule de déclenchement et d'entraînement 4.3 est enlevé dans ce dispositif de commande bien plus tôt chaque journée, à savoir typiquement entre 4 heures et 7 heures du matin, de la trajectoire des dents 1.1 du disque de quantième 1 que dans des mécanismes de quantième instantané de l'art antérieur dans lesquels cela ne peut se produire chaque jour seulement l'après-midi ou le soir. D'autre part, au cas où une correction rapide de la date est effectuée lorsque le doigt d'entraînement 4.5 de la bascule de déclenchement et d'entraînement 4.3 se trouve encore dans la trajectoire des dents 1.1 du disque de quantième 1, cela ne produit aucune influence non plus du fait que le doigt d'entraînement 4.5 est agencé de manière rétractable par rapport à la bascule de déclenchement et d'entraînement 4.3 et peut alors, le cas échéant, se rétracter pour faire passer les dents 1.1 du disque de quantième 1 lors d'une correction rapide de la date. Le ressort de précontrainte 4.6 sur la bascule de déclenchement et d'entraînement 4.3 a donc même une troisième fonction, à savoir de permettre la correction rapide de la date à tout moment sans aucun endommagement du dispositif. De plus, la séparation de la force de déclenchement et d'entraînement exercée par le ressort de déclenchement et d'entraînement 5 placé sur un bâti ou un pont de la pièce d'horlogerie, voire d'un module de commande instantanée, et de la force de précontrainte exercée par le ressort de précontrainte 4.6 agencé sur la bascule de déclenchement et d'entraînement 4.3 permet d'améliorer le confort d'utilisation, car ces forces n'ont typiquement pas le même seuil et l'utilisateur ne ressent, dans un dispositif de commande selon la présente invention, qu'une force de rappel bien moindre que dans des mécanismes de l'art antérieur lorsqu'il veut effectuer une correction rapide de la date.

La présente invention concerne également un mouvement et une pièce d'horlogerie comprenant un tel dispositif de commande instantanée qui sont, sans qu'il soit nécessaire de les décrire en tout détail, à la portée de l'homme du métier disposant de l'instruction technique selon la présente description. De préférence, il s'agit d'une montre bracelet équipé d'un mouvement horloger mécanique
Ayant à disposition la description détaillée figurant ci-dessus aussi bien de la structure que du fonctionnement de différentes formes d'exécution du dispositif de commande instantanée de quantième selon la présente invention, il est aussi clair pour l'homme du métier que ce dispositif présente de nombreux avantages par rapport à des mécanismes de quantième de l'art antérieur. D'une part, le dispositif de quantième instantané selon la présente invention permet un changement instantané de l'indication de date tout en garantissant une faible prise de couple sur le mouvement horloger, étant donné que la prise de couple est repartie sur une durée maximale de la journée ainsi que l'énergie accumulée est libérée instantanément. D'autre part, l'axe de pivotement placé de manière excentrique sur la deuxième roue dentée du dispositif selon la présente invention, tout en agençant la bascule de déclenchement et d'entraînement entièrement sur la deuxième roue dentée, permet une trajectoire optimisée des différentes parties du dispositif. De plus, le dispositif dispose d'une protection efficace du disque de quantième contre un double saut ainsi que de la possibilité d'une correction manuelle des heures et/ou du quantième à l'aide de la couronne de la pièce d'horlogerie correspondante, en particulier une mise à l'heure en sens anti-horaire et/ou une correction rapide de la date, sans aucune restriction de plage de temps et sans risque d'endommagement. Toutes ces propriétés conduisent à un fonctionnement particulièrement sûr et fiable du dispositif. Par ailleurs, le dispositif de quantième instantané selon la présente invention réalise, du fait de la séparation de la force de déclenchement et d'entraînement exercée par le ressort de déclenchement et d'entraînement placé sur le bâti ou un pont et de la force de précontrainte exercée par le ressort de précontrainte agencé sur la bascule de déclenchement et d'entraînement, un confort amélioré d'utilisation. Ces avantages sont obtenus tout en garantissant une construction relativement peu encombrante et modulaire, de sorte à ce qu'un dispositif de quantième instantané selon la présente invention se prête également pour des mouvements extra-plats. Finalement, le dispositif peut être décliné dans de nombreuses variantes et permet une utilisation flexible.

**Liste des numéros de référence**

| Nr. | Elément du dispositif selon l'invention | |
|---|---|---|
| | | |
| 1 | disque de quantième | |
| 2 | train d'engrenage de réduction | |
| 3 | premier mobile | |
| 3.1 | première roue dentée | |
| 3.1.1 | rainure de guidage | |
| 3.1.2 | axe de rotation excentrique | |
| 3.1.3 | anneau de la première roue dentée | |
| 3.1.3.1 | crochet du moyen de débrayage unidirectionnel | |
| 3.1.4 | disque de la première roue dentée | |
| 3.1.4.1 | rainure de guidage | |
| 3.1.4.2 | épaule d'entraînement | |
| 3.1.5 | épaule d'entraînement | |
| 3.2 | came | |
| 3.2.1 | goupille | |
| 3.2.2 | crochet du moyen de débrayage unidirectionnel | |
| 4 | deuxième mobile | |
| 4.1 | deuxième roue dentée | |
| 4.2 | axe de pivotement | |
| 4.3 | bascule de déclenchement | |
| 4.4 | palpeur | |
| 4.5 | doigt d'entraînement | |
| 4.6 | ressort de précontrainte | |
| 4.7 | moyen d'accroché | |
| 5 | ressort de déclenchement et d'entraînement | |
| 6 | moyen de maintien | |

## Revendications

1. Dispositif de commande instantanée de quantième pour un affichage de quantième d'une pièce d'horlogerie, notamment pour un affichage de quantième d'une montre bracelet mécanique, le dispositif de commande comportant
- un disque de quantième (1),
- un train d'engrenage (2) formant une liaison cinématique entre le dispositif de commande et un mouvement horloger de ladite pièce d'horlogerie,
- un premier mobile (3), le mobile de came, comprenant
° une première roue dentée (3.1) entraînée par ledit train d'engrenage (2) à la vitesse d'un tour par jour et
° une came (3.2) montée de manière libre en rotation, sur une plage angulaire limitée et/ou dans un sens de rotation unique, sur la première roue dentée (3.1) ainsi que temporairement couplée en rotation à ladite première roue dentée (3.1), de manière à ce que la came (3.2) est entraînée par ladite première roue dentée (3.1), du fait de sa liberté rotative dans une plage angulaire et/ou dans un sens de rotation unique, de manière discontinue à la vitesse d'un tour par jour,
- un deuxième mobile (4), le mobile de bascule, comprenant
° une deuxième roue dentée (4.1) entraînée par l'intermédiaire de ladite première roue dentée (3.1) à la vitesse d'un tour par jour,
- une bascule de déclenchement et d'entraînement (4.3) portant
° un palpeur (4.4) s'appuyant sur ladite came (3.2) montée sur ladite première roue dentée (3.1) et servant de doigt de déclenchement et
° un doigt d'entraînement (4.5) qui peut venir en prise avec des dents (1.1) situés sur le disque de quantième (1),
- un ressort de déclenchement et d'entraînement (5) monté sur un bâti de la pièce d'horlogerie correspondante et exerçant sur ladite bascule de déclenchement et d'entraînement (4.3) une force de précontrainte apte à plaquer le palpeur (4.4) contre la came (3.2) ainsi qu'à stocker suffisamment d'énergie pour assurer un saut instantané du disque de quantième (1), et
- un moyen de maintien (6) permettant d'assurer la position angulaire du disque de quantième (1) entre deux sauts instantanés,
**caractérisé par le fait que** le mobile de bascule (4) comprend encore
° un axe de pivotement (4.2) placé de manière excentrique sur ladite deuxième roue dentée (4.1),
ladite bascule de déclenchement et d'entraînement (4.3) étant entièrement montée de manière pivotante autour dudit axe de pivotement (4.2) sur ladite deuxième roue dentée (4.1),
de sorte à ce que ladite deuxième roue dentée (4.1) permet de déplacer par rotation ledit axe de pivotement (4.2) de la bascule de déclenchement et d'entraînement (4.3) de façon à placer le doigt d'entraînement (4.5) de la bascule de déclenchement et d'entraînement (4.3) derrière une dent (1.1) du disque de quantième (1) juste avant chaque saut instantané ainsi qu'à le placer en périphérie extérieure de la trajectoire des dents (1.1) du disque de quantième (1) après chaque saut instantané.

2. Dispositif selon la revendication précédente, **caractérisé par le fait que** le doigt d'entraînement (4.5) est agencé de manière rétractable par rapport à la bascule de déclenchement et d'entraînement (4.3) afin de permettre la correction de la date par un moyen de correction rapide de date de la pièce d'horlogerie correspondante.

3. Dispositif selon l'une des revendications précédentes, **caractérisé par le fait que** le doigt d'entraînement (4.5) est formé par une pièce séparée montée de manière pivotante sur la bascule de déclenchement et d'entraînement (4.3).

4. Dispositif selon l'une des revendications précédentes 1 à 2, **caractérisé par le fait que** le doigt d'entraînement (4.5) est formé par une pièce flexible montée sur ou formée d'une pièce avec la bascule de déclenchement et d'entraînement (4.3).

5. Dispositif selon l'une des revendications précédentes, **caractérisé par le fait que** la bascule de déclenchement et d'entraînement (4.3) comprend un ressort de précontrainte (4.6) exerçant une force de précontrainte sur le doigt d'entraînement (4.5) le précontraignant en direction des dents (1.1) situées sur le disque de quantième (1).

6. Dispositif selon la revendication précédente, **caractérisé par le fait que** la force de précontrainte du ressort de précontrainte (4.6) sur la bascule de déclenchement et d'entraînement (4.3) est choisie de manière à pouvoir sécuriser, en coopération avec le moyen de maintien (6), la position angulaire du disque de quantième (1) juste après chaque saut instantané, afin d'éviter tout déplacement inopiné du disque de quantième (1).

7. Dispositif selon l'une des revendications précédentes, **caractérisé par le fait que** le palpeur (4.4) situé sur la bascule de déclenchement et d'entraînement (4.3) est équipé d'une roulette (4.4.1).

8. Dispositif selon l'une des revendications précédentes 1 à 7, **caractérisé par le fait que** la came (3.2) est montée de manière libre en rotation, sur une plage angulaire limitée, sur ladite première roue dentée (3.1) ainsi que temporairement couplée en rotation à ladite première roue dentée (3.1) par l'intermédiaire d'une rainure de guidage (3.1.1) sensiblement en forme d'un demi-arc de cercle sur la première roue dentée (3.1) et d'une goupille (3.2.1) sur la came logée dans ladite rainure de guidage (3.1.1), ou inversement, ladite came (3.2) étant montée de manière rotative sur ladite première roue dentée (3.1) autour d'un axe de rotation excentrique (3.1.2) par rapport à l'axe de rotation de la première roue dentée (3.1).

9. Dispositif selon l'une des revendications précédentes 1 à 7, **caractérisé par le fait que** la came (3.2) est montée de manière libre en rotation, sur une plage angulaire limitée, sur ladite première roue dentée (3.1) ainsi que temporairement couplée en rotation à ladite première roue dentée (3.1) par l'intermédiaire d'une rainure de guidage (3.1.4.1) sensiblement en forme d'un secteur d'arc de cercle sur la première roue dentée (3.1) et d'une goupille (3.2.1) sur la came logée dans ladite rainure de guidage (3.1.4.1), ou inversement, ainsi que d'un moyen de débrayage unidirectionnel (3.1.3, 3.1.4) agencé sur la première roue dentée (3.1), ladite came (3.2) étant montée de manière rotative sur ladite première roue dentée (3.1) coaxialement par rapport à l'axe de rotation de la première roue dentée (3.1).

10. Dispositif selon l'une des revendications précédentes 1 à 7, **caractérisé par le fait que** la came (3.2) est montée de manière libre en rotation, dans un sens de rotation unique, sur ladite première roue dentée (3.1) ainsi que temporairement couplée en rotation à ladite première roue dentée (3.1) par l'intermédiaire d'un moyen de débrayage unidirectionnel (3.1.5, 3.2.2) agencé entre la première roue dentée (3.1) et la came (3.2), ladite came (3.2) étant montée de manière rotative sur ladite première roue dentée (3.1) coaxialement par rapport à l'axe de rotation de la première roue dentée (3.1).

11. Dispositif selon l'une des revendications précédentes 1 à 7, **caractérisé par le fait que** la bascule de déclenchement et d'entraînement (4.3) est formée d'une seule pièce.

12. Dispositif selon l'une des revendications précédentes, **caractérisé par le fait que** le sens de rotation de ladite deuxième roue dentée (4.1) du deuxième mobile (4) est opposé à celui de ladite première roue dentée (3.1) du premier mobile (3).

13. Mouvement horloger, **caractérisé par le fait qu'**il comprend un dispositif de commande instantanée selon l'une des revendications précédentes.

14. Pièce d'horlogerie, **caractérisé par le fait qu'**elle comprend un dispositif de commande instantanée selon l'une des revendications précédentes 1 à 12 ou un mouvement horloger selon la revendication précédente.

15. Pièce d'horlogerie selon la revendication précédente, **caractérisé par le fait qu'**il s'agit d'une montre bracelet équipé d'un mouvement horloger mécanique.

## Patentansprüche

1. Augenblicklich schaltende Steuervorrichtung für eine Datumsanzeige für Uhren, insbesondere für eine Datumsanzeige für mechanische Armbanduhren, wobei die Steuervorrichtung umfasst:
- eine Datumsscheibe (1),
- einen Getriebezug (2), der eine kinematische Verbindung zwischen der Steuervorrichtung und einem Uhrwerk der besagten Uhr bildet,
- ein erstes Drehteil (3), das Kurvenscheibendrehteil, das umfasst
∘ ein erstes Zahnrad (3.1), das von dem besagten Getriebezug (2) mit einer Drehzahl von einer Umdrehung pro Tag angetrieben wird, und
∘ eine Kurvenscheibe (3.2), die über einen begrenzten Winkelbereich und/oder in eine einzige Drehrichtung frei drehend an dem ersten Zahnrad (3.1) montiert sowie zeitweise drehschlüssig an das besagte erste Zahnrad (3.1) gekoppelt ist, derart dass die Kurvenscheibe (3.2) aufgrund ihrer Drehfreiheit in einem Winkelbereich und/oder in einer einzigen Drehrichtung von dem besagten ersten Zahnrad (3.1) auf unstetige Weise mit der Drehzahl von einer Umdrehung pro Tag angetrieben wird,
- ein zweites Drehteil (4), das Wippendrehteil, das umfasst
∘ ein zweites Zahnrad (4.1), das über das besagte erste Zahnrad (3.1) mit der Drehzahl von einer Umdrehung pro Tag angetrieben wird,
- eine Auslöse- und Antriebswippe (4.3), die trägt
∘ einen Taster (4.4), der sich auf die besagte, an dem ersten Zahnrad (3.1) montierte Kurvenscheibe (3.2) stützt und als Auslösefinger dient, und
∘ einen Antriebsfinger (4.5), der mit sich auf der Datumsscheibe (1) befindenden Zähnen (1.1) in Eingriff gelangen kann,
- eine Auslöse- und Antriebsfeder (5), die auf einem Gestell der entsprechenden Uhr montiert ist und auf die besagte Auslöse- und Antriebswippe (4.3) eine Vorspannungskraft ausübt, die geeignet ist, den Taster (4.4) gegen die Kurvenscheibe (3.2) aufzudrücken sowie genügend Energie zu speichern, um einen augenblicklichen Sprung der Datumsscheibe (1) sicherzustellen, und
- ein Haltemittel (6), das das Sicherstellen der Winkelposition der Datumsscheibe (1) zwischen zwei augenblicklichen Sprüngen ermöglicht,
**dadurch gekennzeichnet, dass** das Wippendrehteil (4) ferner umfasst
∘ eine Schwenkachse (4.2), die exzentrisch auf dem besagten zweiten Zahnrad (4.1) platziert ist, wobei die besagte Auslöse- und Antriebswippe (4.3) vollständig um die besagte Schwenkachse (4.2) schwenkbar auf dem besagten zweiten Zahnrad (4.1) montiert ist,
derart dass das besagte zweite Zahnrad (4.1) das Verlagern der besagten Schwenkachse (4.2) der Auslöse- und Antriebswippe (4.3) durch Drehung ermöglicht, derart dass der Antriebsfinger (4.5) der Auslöse- und Antriebswippe (4.3) unmittelbar vor jedem augenblicklichen Sprung hinter einem Zahn (1.1) der Datumsscheibe (1) platziert wird und er nach jedem augenblicklichen Sprung an der äußeren Peripherie der Bahn der Zähne (1.1) der Datumsscheibe (1) platziert wird.

2. Vorrichtung nach dem vorhergehenden Anspruch, **dadurch gekennzeichnet, dass** der Antriebsfinger (4.5) auf in Bezug auf die Auslöse- und Antriebswippe (4.3) einziehbare Weise angeordnet ist, um die Einstellung des Datums durch ein Mittel zur Schnelleinstellung des Datums der entsprechenden Uhr zu ermöglichen.

3. Vorrichtung nach einem der vorhergehenden Ansprüche, **dadurch gekennzeichnet, dass** der Antriebsfinger (4.5) von einem getrennten Teil gebildet ist, das auf schwenkbare Weise auf der Auslöse- und Antriebswippe (4.3) montiert ist.

4. Vorrichtung nach einem der vorhergehenden Ansprüche 1 bis 2, **dadurch gekennzeichnet, dass** der Antriebsfinger (4.5) von einem flexiblen Teil gebildet ist, das an der Auslöse- und Antriebswippe (4.3) montiert oder einteilig damit gebildet ist.

5. Vorrichtung nach einem der vorhergehenden Ansprüche, **dadurch gekennzeichnet, dass** die Auslöse- und Antriebswippe (4.3) eine Vorspannungsfeder (4.6) umfasst, die eine Vorspannungskraft auf den Antriebsfinger (4.5) ausübt, die ihn in Richtung der sich auf der Datumsscheibe (1) befindenden Zähne (1.1) vorspannt.

6. Vorrichtung nach dem vorhergehenden Anspruch, **dadurch gekennzeichnet, dass** die Vorspannungskraft der Vorspannungsfeder (4.6) auf der Auslöse- und Antriebswippe (4.3) derart gewählt wird, dass im Zusammenwirken mit dem Haltemittel (6) die Winkelposition der Datumsscheibe (1) unmittelbar nach jedem augenblicklichen Sprung gesichert werden kann, um jede unerwartete Verlagerung der Datumsscheibe (1) zu vermeiden.

7. Vorrichtung nach einem der vorhergehenden Ansprüche, **dadurch gekennzeichnet, dass** der Taster (4.4), der sich auf der Auslöse- und Antriebswippe (4.3) befindet, mit einer Rolle (4.4.1) ausgerüstet ist.

8. Vorrichtung nach einem der vorhergehenden Ansprüche 1 bis 7, **dadurch gekennzeichnet, dass** die Kurvenscheibe (3.2) über einen begrenzten Winkelbereich frei drehbar auf dem besagten ersten Zahnrad (3.1) montiert sowie mittels einer Führungsnut (3.1.1), die im Wesentlichen die Form eines Halbkreisbogens auf dem ersten Zahnrad (3.1) aufweist, und eines Sperrstifts (3.2.1) auf der Kurvenscheibe, der in der besagten Führungsnut (3.1.1) untergebracht ist, oder umgekehrt, zeitweise drehschlüssig an das besagte erste Zahnrad (3.1) gekoppelt ist, wobei die besagte Kurvenscheibe (3.2) auf dem besagten ersten Zahnrad (3.1) um eine in Bezug auf die Drehachse des ersten Zahnrads (3.1) exzentrische Drehachse (3.1.2) drehbar montiert ist.

9. Vorrichtung nach einem der vorhergehenden Ansprüche 1 bis 7, **dadurch gekennzeichnet, dass** die Kurvenscheibe (3.2) über einen begrenzten Winkelbereich frei drehbar auf dem besagten ersten Zahnrad (3.1) montiert sowie mittels einer Führungsnut (3.1.4.1), die im Wesentlichen die Form eines Kreisbogenabschnitts auf dem ersten Zahnrad (3.1) aufweist, und eines Sperrstifts (3.2.1) auf der Kurvenscheibe, der in der besagten Führungsnut (3.1.4.1) untergebrachtist, oder umgekehrt, sowie mittels eines unidirektionalen Auskupplungsmittels (3.1.3, 3.1.4), das auf dem besagten ersten Zahnrad (3.1) angeordnet ist, zeitweise drehschlüssig an das besagte erste Zahnrad (3.1) gekoppelt ist, wobei die besagte Kurvenscheibe (3.2) auf dem besagten ersten Zahnrad (3.1) in Bezug auf die Drehachse des ersten Zahnrads (3.1) koaxial drehbar montiert ist.

10. Vorrichtung nach einem der vorhergehenden Ansprüche 1 bis 7, **dadurch gekennzeichnet, dass** die Kurvenscheibe (3.2) in einer einzigen Drehrichtung frei drehbar auf dem besagten ersten Zahnrad (3.1) montiert sowie mittels eines unidirektionalen Auskupplungsmittels (3.1.5, 3.2.2), das zwischen dem ersten Zahnrad (3.1) und der Kurvenscheibe (3.2) angeordnet ist, zeitweise drehschlüssig an das besagte erste Zahnrad (3.1) gekoppelt ist, wobei die besagte Kurvenscheibe (3.2) auf dem besagten ersten Zahnrad (3.1) in Bezug auf die Drehachse des ersten Zahnrads (3.1) koaxial drehbar montiert ist.

11. Vorrichtung nach einem der Ansprüche 1 bis 7, **dadurch gekennzeichnet, dass** die Auslöse- und Antriebswippe (4.3) einteilig gebildet ist.

12. Vorrichtung nach einem der vorhergehenden Ansprüche, **dadurch gekennzeichnet, dass** die Drehrichtung des besagten zweiten Zahnrads (4.1) des zweiten Drehteils (4) derjenigen des besagte ersten Zahnrads (3.1) des ersten Drehteils (3) entgegengesetzt ist.

13. Uhrwerk, **dadurch gekennzeichnet, dass** es eine augenblicklich schaltende Steuervorrichtung nach einem der vorhergehenden Ansprüche umfasst.

14. Uhr, **dadurch gekennzeichnet, dass** sie eine augenblicklich schaltende Steuervorrichtung nach einem der vorhergehenden Ansprüche 1 bis 12 oder ein Uhrwerk nach dem vorhergehenden Anspruch umfasst.

15. Uhr nach dem vorhergehenden Anspruch, **dadurch gekennzeichnet, dass** es sich um eine Armbanduhr handelt, die mit einem mechanischen Uhrwerk ausgerüstet ist.

## Claims

1. An instantaneous date control device for a date display of a timepiece, in particular for a date display of a mechanical wristwatch, the control device comprising:
- a date disc (1),
- a gear train (2) forming a kinematic linkage between the control device and a horological movement of said timepiece,
- a first mobile (3), the cam mobile, comprising
^{c} a first toothed wheel (3.1) driven by said gear train (2) at a speed of one turn per day, and
^{c} a cam (3.2) mounted freely rotatably, over a limited angular range and/or in a single direction of rotation, on the first toothed wheel (3.1) as well as temporarily coupled in rotation to said first toothed wheel (3.1), in a manner such that the cam (3.2) is driven by said first toothed wheel (3.1), because of its rotational freedom over an angular range and/or in a single direction of rotation, in a discontinuous manner at a speed of one turn per day,
- a second mobile (4), the yoke mobile, comprising
^{c} a second toothed wheel (4.1) driven via said first toothed wheel (3.1) at a speed of one turn per day,
- an unlocking and driving yoke (4.3) carrying
^{c} a feeler (4.4) bearing on said cam (3.2) mounted on said first toothed wheel (3.1) and acting as an unlocking finger, and
^{c} a driving finger (4.5) which can come into engagement with teeth (1.1) located on the date disc (1),
- an unlocking and driving spring (5) mounted on a frame of the corresponding timepiece and exerting on said unlocking and driving yoke (4.3) a biasing force which is adapted to apply the feeler (4.4) against the cam (3.2) as well as to store sufficient energy to guarantee an instantaneous jump of the date disc (1), and
- a retaining means (6) allowing to secure the angular position of the date disc (1) between two instantaneous jumps,
**characterized in that** the yoke mobile (4) further comprises
^{c} a pivot axis (4.2) placed in eccentric manner on said second toothed wheel (4.1),
the entirety of said unlocking and driving yoke (4.3) being mounted pivotably about said pivot axis (4.2) on said second toothed wheel (4.1),
such that said second toothed wheel (4.1) allows to displace said pivot axis (4.2) of the unlocking and driving yoke (4.3) by rotation in a manner such as to place the driving finger (4.5) of the unlocking and driving yoke (4.3) behind a tooth (1.1) of the date disc (1) just before each instantaneous jump and to place it at the outer periphery of the trajectory of the teeth (1.1) of the date disc (1) after each instantaneous jump.

2. The device according to the preceding claim, **characterized in that** the driving finger (4.5) is arranged in a retractable manner with respect to the unlocking and driving yoke (4.3) in order to allow the date to be corrected via a rapid date correction means of the corresponding timepiece.

3. The device according to one of the preceding claims, **characterized in that** the driving finger (4.5) is formed by a separate part pivotably mounted on the unlocking and driving yoke (4.3).

4. The device according to one of the preceding claims 1 and 2, **characterized in that** the driving finger (4.5) is formed by a flexible part mounted on or formed in one piece with the unlocking and driving yoke (4.3).

5. The device according to one of the preceding claims, **characterized in that** the unlocking and driving yoke (4.3) comprises a biasing spring (4.6) exerting a biasing force on the driving finger (4.5) biasing it in the direction of the teeth (1.1) located on the date disc (1).

6. The device according to the preceding claim, **characterized in that** the biasing force of the biasing spring (4.6) on the unlocking and driving yoke (4.3) is selected such as to be adapted to secure, in cooperation with the retaining means (6), the angular position of the date disc (1) just after each instantaneous jump, in order to prevent any accidental displacement of the date disc (1).

7. The device according to one of the preceding claims, **characterized in that** the feeler (4.4) located on the unlocking and driving yoke (4.3) is equipped with a small wheel (4.4.1).

8. The device according to one of the preceding claims 1 to 7, **characterized in that** the cam (3.2) is mounted on said first toothed wheel (3.1) in a freely rotatable manner, over a limited angular range, as well as temporarily coupled in rotation to said first toothed wheel (3.1) via a guide slot (3.1.1) substantially in the form of a semi-circular arc on the first toothed wheel (3.1) and a pin (3.2.1) on the cam housed in said guide slot (3.1.1), or vice versa, said cam (3.2) being rotatably mounted on said first toothed wheel (3.1) about an axis of rotation (3.1.2) which is eccentric with respect to the axis of rotation of the first toothed wheel (3.1).

9. The device according to one of the preceding claims 1 to 7, **characterized in that** the cam (3.2) is mounted on said first toothed wheel (3.1) in a freely rotatable manner, over a limited angular range, as well as temporarily coupled in rotation to said first toothed wheel (3.1) via a guide slot (3.1.4.1) substantially in the form of a sector of a circular arc on the first toothed wheel (3.1) and a pin (3.2.1) on the cam housed in said guide slot (3.1.4.1), or vice versa, as well as via a unidirectional clutch means (3.1.3, 3.1.4) arranged on the first toothed wheel (3.1), said cam (3.2) being rotatably mounted on said first toothed wheel (3.1) coaxially with respect to the axis of rotation of the first toothed wheel (3.1).

10. The device according to one of the preceding claims 1 to 7, **characterized in that** the cam (3.2) is mounted on said first toothed wheel (3.1) in a freely rotatable manner, in a single direction of rotation, as well as temporarily coupled in rotation to said first toothed wheel (3.1) via a unidirectional clutch means (3.1.5, 3.2.2) arranged between the first toothed wheel (3.1) and the cam (3.2), said cam (3.2) being rotatably mounted on said first toothed wheel (3.1) coaxially with respect to the axis of rotation of the first toothed wheel (3.1).

11. The device according to one of the preceding claims 1 to 7, **characterized in that** the unlocking and driving yoke (4.3) is formed in a single piece.

12. The device according to one of the preceding claims, **characterized in that** the direction of rotation of said second toothed wheel (4.1) of the second mobile (4) is opposite to that of said first toothed wheel (3.1) of the first mobile (3).

13. A horological movement, **characterized in that** it comprises an instantaneous control device according to one of the preceding claims.

14. A timepiece, **characterized in that** it comprises an instantaneous control device according to one of the preceding claims 1 to 12 or a horological movement according to the preceding claim.

15. The timepiece according to the preceding claim, **characterized in that** it is a wristwatch equipped with a mechanical horological movement.
